# FASCICULE DE BREVET EUROPEEN

(11) **EP 0 076 520 B1**
(45) Date de publication et mention de la délivrance du brevet: **31.07.1985**
(21) Numéro de dépôt: 82109226.9
(22) Date de dépôt: 06.10.1982
(51) Int. Cl.: F41B 11/00

(54) **Perfectionnements apportés aux carabines à air comprimé**
Luftgewehr
Air gun

(30) Priorité: 07.10.1981 ES 506667; 19.05.1982 ES 513092
(43) Date de publication de la demande: 13.04.1983
(73) Titulaire: Olofsson, Sigfrid, 455 00 Munkedal (SE); Wickenberg, Chester, Elgin Illinois (US)
(72) Inventeur: Olofsson, Sigfrid, 455 00 Munkedal (SE); Wickenberg, Chester, Elgin Illinois (US)
(74) Mandataire: Casalonga, Axel

## Description

La présente invention concerne des perfectionnements apportés aux carabines à air comprimé et, plus particulièrement, au système de piston de compression de l'air dans la chambre destinée à son emmagasinage avant le moment du tir.

Comme chacun sait, la carabines à air comprimé a trouvé de multiples applications dans le domaine du sport et du jouet. Le principe consiste essentiellement à apliquer une impulsion à une petite balle le long du canon; cette balle est projetée par une masse d'air préalablement comprimée, lors de la détente, entre en contact avec la zone dans laquelle se trouve la balle, dans l'âme du canon, de façon que l'énergie potentielle de l'air comprimé puisse agir sur ladite balle en la poussant le long du canon; l'énergie potentielle de l'air comprimé se transforme alors en énergie cinétiqque, celle de la balle à la sortie du canon, de sorte que selon l'ampleur de cette énergie cinétique, on obtient une portée plus ou moins grande du tir.

Pour obtenir une plus grande précision de tir en même temps qu'une énergie potentielle accrue, on s'est aperçu qu'il suffisait que l'action de l'air comprimé sur la balle soit plus progressive qu'habituellement dans les dispositifs de décharge simple de l'air préalablement comprimé; ceux-ci se caractérisent par un fonctionnement très brusque qui, d'une part, a des effets négatifs sur la précision du tir et, d'autre part, réduit l'énergie potentielle qui est effectivement transférée à la balle.

En conséquence, les perfectionnements objet de la présente invention visent essentiellement à obtenir une action plus progressive de l'air comprimé sur la balle dans l'espace parcouru par celle-ci le long du canon, de sorte que l'effort appliqué à la balle est plus uniforme et l'accélération plus constante; on obtient ainsi une meilleure utilisation de l'énergie potentielle de l'air comprimé et, donc, une nette amélioration de la puissance de tir ainsi que de sa précision.

Les perfectionnements objet du présent brevet sont fondés essentiellement sur l'action conjuguée du piston principal d'impulsion de l'air de la carabine et d'un système compensateur pneumatique, de sorte que la décharge résulte de l'action à la fois du piston principal et du compensateur pneumatique.

Selon un premier mode de réalisation de l'invention, les perfectionnements visant à obtenir lesdits objectifs sont fondés essentiellement sur la constitution d'un système de piston principal destiné à la compression de l'air, dans lequel ledit piston possède intérieurement une chambre auxiliaire fermée par un piston auxiliaire libre, celui-ci possédant un joint de retenue spécial qui permet un passage d'air de façon à obtenir l'équilibre des pressions entre la chambre principale d'air comprimé et ladite chambre auxiliaire; ainsi, une fois le chargement de l'arme effectué, c'est-à-dire une fois que l'air destiné à la projection aura été dûment comprimé, il 'établit un équilibre de pressions entre la chambre principale d'air comprimé et ladite chambre auxiliaire séparées par le piston auxiliaire libre, de sorte qu'au moment du tir, la transmission d'énergie de l'air comprimé se fera de façon plus progressive, ce qui est l'objectif recherché.

Ce premier mode de réalisation prévoit essentiellement la constitution du piston auxiliaire à l'aide d'un dispositif formé par une tige pourvue, à une extrémité, d'une tête circulaire faisant précisément office de piston avec un organe de »retenue« ajusté et, à l'autre extrémité, une butée ou tout autre organe d'arrêt destiné à limiter la position axiale d'avance de l'ensemble piston. Cependant, la réalisation du piston auxiliaire pourra varier dans de larges limites à une seule condition, laquelle doit être remplie dans tous les cas: il doit être disposé de façon à coulisser à l'intérieur d'une chambre ou logements du piston principal et posséder un dispositif de guidage et de butée limitant sa course axiale.

Selon un autre mode de réalisation de l'invention, plus perfectionné, le piston principal de compression de l'air dont est dotée la carabine comporte en complément un piston auxiliaire libre disposé dans une chambre située à l'opposé du cylindre de compression principal, ce piston auxiliaire étant porteur d'un joint de retenue périphérique qui se meut à l'intérieur de la cavité où il est logé, de sorte qu'en phase de compression de l'air, le piston principal de la carabine produit la compression de l'air, passant en partie derrière le piston auxiliaire au début de manoeuvre de chargement, admettant une quantité déterminée d'air sous pression qui y restera retenu de façon permanente, de sorte que durant le cycle de décharge, il poussera le piston auxiliaire, complétant l'action d'expansion de l'air principal et obtenant une décharge plus efficace de l'arme.

Selon un troisième mode de réalisation de l'invention, le joint du piston auxiliaire, disposé entre les chambres principale et auxiliaire, est de type étanche dans les deux sens, c'est-à-dire qu'il ne permet pas de passage d'air entre lesdites chambres principale et auxiliaire, une compression déterminée de l'air ayant été prévue au préalable dans la chambre auxiliaire.

Ceci peut être obtenu en disposant, par exemple, entre lesdites chambres principale et auxiliaire un joint à double lèvre ou deux joints opposés.

A titre d'exemple et pour une meilleure compréhension de l'invention, le dessin ci-joint illustre les perfectionnements, objet du présent brevet.
Les figures 1, 2 et 3 représentent chacune une coupe longitudinale d'un ensemble cylindre-piston selon une première version de l'invention et, respectivement, en position de piston chargé et prêt à tirer, en position de repos après le tir et en position avant la compression de l'air dans le cylindre.
La figure 4 représente une coupe longitudinale d'une deuxième version de l'invention permettant d'apprécier la disposition du piston principal et du piston auxiliaire de l'arme, ainsi que le passage de déchargement.
La figure 5 représente une vue en coupe semblable à celle de la figure 4, dans laquelle le piston principal de l'arme se trouve en position de chargement avant la compression de l'air.
Les figures 6 et 7 représentent des vues en coupe du piston auxiliaire selon une troisième version et pourvu respectivement de deux joints opposés et d'un joint à double lèvre.

Tel qu'il apparaît sur les croquis, l'ensemble des organes concernés par les présents perfectionnements se compose essentiellement d'un cylindre 1 limité dans sa partie avant 2 par un conduit 3 fermé au moyen d'une soupape 4 et dans sa partie arrière par un piston 5 pourvu d'anneaux d'étanchéité 6 et de coulissement 7.

Ce piston se caractérise essentiellement par le fait qu'il comporte intérieurement une chambre auxiliaire 8 obturée par un piston auxiliaire libre 9, lequel possède un joint de retenue spécial 10 qui permet un passage d'air aisé vers l'intérieur de la chambre, mais qui gêne sa sortie.

Le piston auxiliaire 9 est doté d'une tige 12 pourvue d'un collet d'arrêt 13 ou tout autre organe susceptible de supporter l'effort axial sur le palier intermédiaire 14 réalisé dans l'orifice circulaire du piston 5.

Grâce à ce dispositif, lorsqu'en agissant sur le levier d'actionnement de l'arme, on fait avancer le piston 5 pour provoquer la compression de l'air de la chambre 11, en augmentant la pression de l'air, celui-ci remplit peu à peu la chambre auxiliaire 8 du piston 5 déviant la lèvre du joint ou anneau d'étanchéité 10.

La chambre auxiliaire 8 se remplit peu à pen d'air en début de manoeuvre de chargement jusqu'à ce que soit obtenue la pression d'équilibre entre la chambre principale de compression d'air 11 et la chambre auxiliaire 8. L'air contenu dans ladite chambre auxiliaire reste emmagasiné de façon permanente dans ladite chambre.

En conséquence, lorsque le piston 5 arrive au bout de son parcours de compression à l'intérieur du cylindre 1, figure 1, il se forme une chambre d'air 15 à la même pression que l'air de la chambre auxiliaire 8.

Au moment du tir, représenté sur la figure 2, on ouvre la soupape 4 qui permet l'expulsion de l'air comprimé, de telle sorte que le volume gagné avec l'expansion est compensé au fur et à mesure par le piston auxiliaire 9 et, de ce fait, la pression de décharge de l'air comprimé se maintient constante.

Tel qu'il apparaît selon la version des figures 4 et 5, les perfectionnements, objet du présent brevet, prévoient la présence d'un piston principal 16 à l'intérieur du cylindre de compression de l'air 17, ledit piston étant pourvu d'un jeu de joints externes 19 et 20, le joint avant étant de préférence un joint d'étanchéité et celui arrière un joint de friction, et ce afin d'obtenir une bonne étanchéité dans le coulissement du piston à l'intérieur du cylindre 17. Ledit piston est connecté à une baguette d'actionnement conventionnel 21.

Les présents perfectionnements prévoient la présence d'un piston auxiliaire libre libre 22 situé à l'opposé du piston principal 16 et pourvu d'un joint en caoutchouc de forme particulière 23, qui constitue une lèvre dirigée vers l'arrière, à l'opposé du piston principal, coulissant à l'intérieur de la cavité 24 où est logé ledit piston auxiliaire 22. Ce piston est doté d'un large collet de guidage et d'arrêt, susceptible de supporter l'effort axial sur le palier intermédiaire 26 qui limite son déplacement axial. La cavité 27 où est logé le collet 25 est fermée à l'arrière à l'aide, par exemple, d'un couvercle 28 qui fait pression sur un joint élastique d'étanchéité 29.

Le piston principal 16 parvient également à supporter l'effort axial sur le palier 30 du cylindre principal.

Dans la zone intermédiaire entre les deux positions d'arrêt des deux pistons composant le système, un conduit 31 destimé à la décharge de l'air comprimé communique avec la chambre où se trouvera la balle destinée à être projetée par le canon 18 de l'arme.

Grâce à ce dispositif, on obtient le fonctionnement suivant: lorsque le piston se déplace dans son parcours de chargement, de sa position extrême (figure 5) vers la position d'arrêt, tel qu'il apparaît dans la figure 4, l'air emmagasiné à l'intérieur du cylindre 17 est comprimé, prêt à appliquer une impulsion à la petite balle. Lors de la décharge, l'air passe vers le canon au moyen du conduit 31, l'impulsion étant due tant à l'action du piston principal qu'à l'expansion de l'air de la chambre 27 sur le piston 22, ce qui constitue une action supplémentaire de compression de l'air en phase de décharge, rendant celle-ci plus régulière et effective.

La version représentée sur les figures 6 et 7 comporte un piston auxiliaire 32 qui, dans sa gorge intermédiaire 33, est doté d'un système de joint ou joints étanches, formé par un joint unique 34 de forme symétrique, avec des lèvres de contact opposées 35 et 36, ou un double joint formé par les deux joints individuels 37 et 38, accouplés de façon à ce que les lèvres périphériques correspondantes 39 et 40 soient divisées en sens contraire. Grâce à quoi, la chambre de compensation est soumise à une pression préalable déterminée durant le montage de l'arme.

Bien entendu, diverses variantes peuvent être imaginées, sans pour autant sortir du domaine de l'invention. En particulier, le piston principal 16 pourrait être concave et les positions d'arrêt des deux pistons dans leur déplacement pourraient être obtenues au moyen de procédés différents de ceux indiqués: l'on pourrait par exemple disposer des ressorts complémentaires des deux pistons. Dans ce cas, le piston auxiliaire pourrait être situé autrement qu'à l'opposé du piston principal, De même, la forme précise des joints de retenue et autres joints pourrait être modifiée sans sortir du domaine de la présente invention. Egalement, l'invention pourrait s'appliquer à tout autre type d'armes à air comprimé, tels que les pistolets et carabines.

## Revendications

1. Carabine à air comprimé, comprenant une chambre auxiliaire (8, 27) pneumatique associée à la chambre principale (15, 31), dans laquelle a lieu la compression de l'air sous l'action du piston principal (5, 16) de l'arme, caractérisée par le fait que ladite chambre auxiliaire (8, 27) comporte un piston auxiliaire libre (12; 32, 22) susceptible de coulisser à l'intérieur de la chambre auxiliaire d'une manière étanche à l'air, au moins dans le sens allant de la chambre auxiliaire (8, 27) à la chambre principale (15, 31), et déterminant une chambre à air (8, 27) séparée de la chambre principale (15, 31) de compression de l'arme et susceptible de recevoir et de transmettre par l'intermédiaire du piston auxiliaire libre les variations de pression par rapport à la chambre principale.

2. Carabine à air comprimé, selon la revendication 1, caractérisée par le fait que ladite chambre auxiliaire (8) est disposée à l'intérieur du piston principal (5) de compression d'air de la carabine, cette chambre auxiliaire (8) étant séparée de la chambre principale (15) de compression de l'air par un piston auxiliaire (12) qui coulisse ajusté à la surface intérieure de la chambre auxiliaire (8) et qui, en phase de compression, permet le transfert rapide de l'air comprimé entre la chambre principale (15) et la chambre auxiliaire (8), et qui, en phase de tir, régularise et rend plus progressive l'action de l'air comprimé sur la balle à tirer.

3. Carabine à air comprimé, selon la revendication 2, caractérisée par le fait que le piston auxiliaire libre (12) qui sépare la chambre principale (15) de compression et la chambre auxiliaire (8) est porteur d'un joint (10) de retenue périphérique susceptible de permettre un passage aisé d'air comprimé de la chambre principale (15) vers la chambre auxiliaire (8) en phase des chargement et qui assure l'étanchéité du piston (12) en phase de tir.

4. Carabine à air comprimé, selon la revendication 1, caractérisée par le fait que la chambre auxiliaire (27) contenant le piston auxiliaire libre (22) est située en position fixe à une extrémité de la chambre principale de compression d'air (17), le piston auxiliaire étant porteur d'un joint d'étanchéité élastique ajusté à l'intérieur de ladite chambre complémentaire.

5. Carabine à air comprimé, selon la revendication 4, caractérisée par le fait que les chambres principale et auxiliaire de compression de l'air possèdent des arrêts (30; 14, 26) limitant le déplacement axial tant du piston principal (5, 16) que du piston auxiliaire (12, 32, 22).

6. Carabine à air comprimé, selon la revendication 4, caractérisée par le fait que le conduit (31) de déchargement de l'air comprimé aboutit dans une zone intermédiaire entre les pistons (16, 22) de la chambre principale et auxiliaire.

7. Carabine à air comprimé, selon la revendication 1, caractérisée par le fait que l'étanchéité à l'air de la chambre auxiliaire est obtenue par l'ajustement d'un système de retenue (34; 37, 38) à double lèvre (35, 36; 39, 40) à la périphérique du piston auxiliaire (32).

8. Carabine à air comprimé, selon la revendication 7, caractérisée par le fait que la chambre auxiliaire est soumise au préalable à une pression d'air de valeur déterminée.

## Patentansprüche

1. Luftgewehr mit einer pneumatischen Hilfskammer (8, 27), welche mit der Hauptkammer (15, 31) verbunden ist, in welcher die Verdichtung der Luft unter der Wirkung des Hauptkolbens (5, 16) der Waffe erfolgt, dadurch gekennzeichnet, daß die Hilfskammer (8, 27) einen freien Hilfskolben (12, 32, 22) aufweist, der im Inneren der Hilfskammer wenigstens in Richtung von der Hilfskammer (8, 27) zur Hauptkammer (15, 31) luftdicht verschiebbar ist und eine von der Hauptverdichtungskammer (15, 31) der Waffe getrennte Luftkammer (8, 27) festlegt, welche mittels des freien Hilfskolbens die Druckschwankungen gegenüber der Hauptkammer aufnehmen und übertragen kann.

2. Luftgewehr nach Anspruch 1, dadurch gekennzeichnet, daß die Hilfskammer (8) im Inneren des Hauptluftverdichtungskolbens (5) des Gewehrs angeordnet ist, wobei diese Hilfskammer (8) von der Hauptluftverdichtungskammer (15) durch einen Hilfskolben (12) getrennt ist, der an der Innenfläche der Hilfskammer (8) justiert gleitet und in der Verdichtungsphase die schnelle Übertragung der Druckluft zwischen der Hauptkammer (15) und der Hilfskammer (8) ermöglicht und in der Schußphase die Wirkung der Druckluft auf die abzuschießende Kugel regelt und nach vorne richtet.

3. Luftgewehr nach Anspruch 2, dadurch gekennzeichnet, daß der freie Hilfskolben (12), der die Hauptverdichtungskammer (15) und die Hilfskammer (8) trennt, eine Rückhaltedichtung (10) entlang des Umfanges aufweist, welche einen leichten Durchtritt der Druckluft von der Hauptkammer (15) zur Hilfskammer (8) in der Ladephase ermöglicht und die Dichtheit des Kolbens (12) in der Schußphase gewährleistet.

4. Luftgewehr nach Anspruch 1, dadurch gekennzeichnet, daß die Hilfskammer (27), die den freien Hilfskolben (22) enthält, in ortsfester Lage an einem Ende der Hauptluftverdichtungskammer (17) angeordnet ist, wobei der Hilfskolben mit einer in das Innere der ergänzenden Kammer eingepaßten elastischen Dichtung versehen ist.

5. Luftgewehr nach Anspruch 4, dadurch gekennzeichnet, daß die Haupt- und die Hilfsluftverdichtungskammer Anschläge (30; 14, 26) aufweisen, welche die axiale Verschiebung sowohl des Hauptkolbens (15, 16) wie auch des Hilfskolbens (12,32,22) begrenzen.

6. Luftgewehr nach Anspruch 4, dadurch gekennzeichnet, daß die Abführungsleitung (31) für die Druckluft in einer Zwischenzone zwischen den Kolben (16, 22) der Haupt- und der Hilfskammer mündet.

7. Luftgewehr nach Anspruch 1, dadurch gekennzeichnet, daß die Luftdichtheit der Hilfskammer durch Anbringen eines Rückhaltesystems (34; 37, 38) mit zwei Lippen (35, 36; 39, 40) am Umfang des Hilfskolbens (32) erreicht wird.

8. Luftgewehr nach Anspruch 7, dadurch gekennzeichnet, daß die Hilfskammer im vorhinein unter einen Luftdruck bestimmten Wertes gesetzt wird.

## Claims

1. An air gun, including an auxiliary pneumatic chamber (8, 27) associated with the principal chamber (15, 31) in which the compression of the air takes place under the action of the principal piston, (5, 16) of the gun, characterized in that the said auxiliary chamber (8, 27) includes a free-running auxiliary piston (12; 32, 22) capable of sliding within the auxiliary chamber in an air-tight manner, at least in the direction going from the auxiliary chamber (8, 27) to the principal chamber (15, 31), and establishing an air chamber (8, 27) separate from the principal compression chamber of the gun and able to receive and transmit via the intermediary of the free-running auxiliary piston the variations of pressure relative to the principal chamber.

2. The air gun according to claim 1, characterized in that the said auxiliary chamber (8) is situated inside the principal air compression piston (5) of the gun, this auxiliary chamber (8) being separated from the principal air compression chamber (15) by an auxiliary piston (12) which slides adapted to the interior surface of the auxiliary chamber (8) and which, in the compression phase, permits the rapid transfer of the compressed air between the principal chamber (15) and the auxiliary chamber (8), and which, in the firing phase, regulates and renders the action of the compressed air on the projectile to be fired, more progessive.

3. The air gun according to claim 2, characterized in that the free-running auxiliary piston (12) which separates the principal compression chamber (15) from the auxiliary chamber (8) bears a peripheral retention seal which allows easy passage of compressed air from the principal chamber (15) to the auxiliary chamber (8) in the firing phase.

4. The air gun according to claim 1, characterized in that the auxiliary chamber (27) containing the free-running auxiliary piston (22) is situated in a fixed position at one end of the principal air compression chamber (17), the auxiliary piston bearing a flexible air-tight seal fitted to the interior of the said complementary chamber.

5. The air gun according to claim 4, characterized in that the principal and auxiliary air compression chambers posses barriers (30; 14, 26) limiting the axial displacement of the principal piston (5, 16) as well as the auxiliary piston (12, 32, 22).

6. The air gun according to claim 4, characterized in that the compressed air discharge conduit (31) ends in a zone intermediary between the piston (16,22) of principal and auxiliary chamber.

7. The air gun according to claim 1, characterized in that the air-tightness of the auxiliary chamber is obtained by the fit of a double- flanged (35, 36; 39, 40) retention system (34; 37, 38) at the periphery of the auxiliary piston (32).

8. The air gun according to claim 7, characterized in that the auxiliary chamber is previously submitted to an air pressure of a determined value.
